# EUROPÄISCHE PATENTSCHRIFT

(11) **EP 3 967 823 B1**
(45) Veröffentlichungstag und Bekanntmachung des Hinweises auf die Patenterteilung: **10.12.2025**
(21) Anmeldenummer: 21195862.4
(22) Anmeldetag: 09.09.2021
(51) Int. Cl.: E04D 13/072

(54) **MIT REGENRINNE AUSGESTATTETES SANDWICHELEMENT**
SANDWICH ELEMENT EQUIPPED WITH A GUTTER
ÉLÉMENT SANDWICH ÉQUIPÉ D'UNE GOUTTIÈRE

(30) Priorität: 14.09.2020 DE 102020123898
(43) Veröffentlichungstag der Anmeldung: 16.03.2022
(73) Patentinhaber: Zambelli Fertigungs GmbH & Co. KG, 94481 Grafenau (DE)
(72) Erfinder:
(74) Vertreter: Wunderlich & Heim Patentanwälte PartG mbB

(56) Entgegenhaltungen:
- CH-A- 98 970
- DE-U1- 202018 005 953
- DE-U1- 202018 107 015
- GB-A- 1 516 139

## Beschreibung

Die Erfindung betrifft ein mit Regenrinne ausgestattetes Sandwichelement.

Sandwichelemente, Sandwichplatten, Sandwichpaneele oder Verbundplatten (diese Begriffe werden im Rahmen der vorliegenden Offenbarung synonym verwendet) sind vorgefertigte isolierende Konstruktionselemente für den Baubereich, die bei der Herstellung von Dächern oder Wänden eingesetzt werden. Anwendungsbeispiele sind Leichtbauhallen im Hallenbau, Dächer für Wohngebäude, aber auch Isolierplatten zur Dämmung beziehungsweise als Schallschutz im Trockenbau.

Derartige Sandwichplatten oder Sandwichpaneele weisen mehrere Schichten auf, dabei meist zwei dünne Deckschichten an den Außenflächen, die eine Innen- und Außenschale bilden, und einen dazwischen eingefügten isolierenden Kern. Die einzelnen Schichten sind fest miteinander verbunden, insbesondere verklebt. Die Außenschale besteht in den meisten Fällen aus verzinktem Stahlblech oder Aluminium. Die Innenschale kann aus verzinktem oder kunststoffbeschichtetem Stahlblech, Aluminium Feinblech, Edelstahl oder GFK (glasfaserverstärkter Kunststoff) bestehen. Den Kern bildet meist ein Dämmstoff wie beispielsweise Polyurethan (PU), Polyisocyanurate (PIR), oder Steinwolle. Das Verbinden der Außen- und Innenschale mit dem Kern erschwert ein Verbiegen oder Brechen der Platten und erlaubt größere Spannweiten und der relativ zu den Außen- und Innenschalen weichere Kern wird vor Einwirkungen von außen geschützt.

Sandwichelemente, Sandwichplatten oder Sandwichpaneele sind mit unterschiedlichen Kerndicken erhältlich. Die die Innen- und Außenschale bildenden Deckschichten können mit voneinander beabstandeten parallel verlaufenden Hochsicken und dazwischen ausgebildeten Tiefsicken wie bei einem Trapezblech und/oder mit Linierungen bzw. Sicken geringer Höhe/Tiefe zur Formstabilisierung ausgebildet sein. Die durch die Hochsicken bzw. Linierungen gebildeten Hohlräume sind in der Regel mit dem Kernmaterial ausgefüllt.

An den Außenumfangsrändern der Sandwichelemente liegt das Kernmaterial in der Regel frei. Bei Verlegung mehrerer Sandwichplatten im Anschluß nebeneinander sind diese Bereiche nach Außen abgedeckt, an den außenliegenden Rändern in einem Verbund aber nicht. Diese Bereiche werden entweder mit einem wasserdichten Anstrich versehen oder mit einem Abdeck- bzw. Traufblech versehen, beispielsweise im Bereich des unteren Dachüberstands, d.h. dem Trauf- oder Endbereich. Das Abdeck- bzw. Traufblech verhindert auch den Zugang von Tieren oder größerem Ungeziefer zu dem weicheren Kernmaterial.

Der Vorteil der Sandwichplatten oder Sandwichpaneele, nämlich die kurze Verlegezeit, da Dachhaut, Isolierung und Innenverkleidung in einem Arbeitsgang verbaut und an einer Trägerkonstruktion angebracht werden, wird durch den Anbau der Abdeck- bzw. Traufbleche teilweise geschmälert, weil deren Befestigung relativ zeitintensiv ist. Insbesondere im Bereich des Dachrinnenanschlusses ist die Abdeckung des Kerns an dem Randbereich der Sandwichplatten zur Ableitung des an der Oberseite strömenden Wassers und zum Schutz des Kernmaterials von besonderer Bedeutung und erfordert größeren Montageaufwand. Ein weiterer Nachteil besteht darin, dass der Anbau der Abdeck- bzw. Traufbleche teilweise das Durchbohren der Deckschichten an den Außenflächen erfordert, wodurch die Dichtigkeit in diesem Bereich beeinträchtigt werden kann bzw. aufwendige Abdichtungsmaßnahmen erforderlich sind.

Regenrinnen sind selbstverständlich ebenfalls bekannt und bestehen in der Regel aus einem länglichen wannenartigen oder konkaven Rinnenkörper, der eine zu einer Längsebene symmetrische Form hat, so dass sie im Querschnitt ein halbkreis- oder U-förmiges Profil besitzt und die Rinnenöffnung an der im Anbauzustand oberen Seite angeordnet ist.

Derartige Regenrinnen werden in der Regel über separate Rinnenhaken an einem Traufbereich eines Dachs angebracht, wobei die Rinnenhaken jeweils einen Befestigungsabschnitt zur Befestigung des Hakens am Dach und einen zur Querschnittform der jeweiligen Regenrinne komplementären Hakenabschnitt haben, in den die Regenrinne von der Oberseite her eingelegt wird.

Wenn ein Dach mit einem Sandwichelement bzw. einer Sandwichplatte abgedeckt wird, besteht eine gewisse Herausforderung darin, die Regenrinne stabil und in ästhetisch ansprechender Weise zu befestigen, weil das Sandwichelement eine relativ große Höhe in der Dickenrichtung besitzt und die einzelnen Komponenten nur eine relativ geringe Tragfähigkeit besitzen.

Aus der GB 1 516 139 A ist eine Regenrinne bekannt, die einen länglichen Rinnenkörper mit gegenüberliegenden, parallelen Seitenwänden und einer Bodenwand aufweist, wobei eine der Seitenwände als die im Anbauzustand am Dach vor dem Traufbereich des Daches angeordnete Seitenwand, gemessen vom Grund der Bodenwand, höher ist als die andere Seitenwand. Die Regenrinne ist an der niedrigeren Seitenwand an der Unterseite eines im Querschnitt trapezförmigen Daches durch einen Niet befestigt. Die im Anbauzustand vor dem Traufbereich des Daches angeordnete höhere Seitenwand ist über eine Befestigungsklammer oder einen Befestigungsbügel an dem Dach befestigt, wobei sich die Befestigungsklammer/der Befestigungsbügel von dieser höheren Seitenwand zumindest teilweise über die Rinnenöffnung erstreckt. Bei einer Variante ist der Befestigungsbügel doppellagig, so dass die flächige Lage des Dachs zwischen die beiden Lagen des Bügels eingefügt ist und über einen Niet an der Bodenfläche des Dachs durch diese hindurch fixiert ist. Bei einer anderen Variante ist die vor dem Traufbereich des Daches liegende höhere Seitenwand über zwei Befestigungsbügel an den Oberseiten benachbarter Sicken befestigt.

Aus der DE 20 2018 107 015 U1 oder der DE 2018 005 953 U1 sind Haken zur Befestigung einer üblichen symmetrischen, wannenartigen Dachrinne mit etwa gleich hohen Seitenwänden bekannt. Ein Befestigungsabschnitt der Haken besitzt einen Mittelsteg, der annähernd die Weite einer Hochsicke eines trapezförmigen Sandwichelements besitzt, und ein Paar seitlicher Laschen, die von den gegenüberliegenden Längsseiten des Mittelstegs abgebogen sind, so dass sie dem Verlauf der Hochsicke annähernd entsprechen, wenn der Befestigungsabschnitt auf die Hochsicke aufgesetzt ist. Der Haken ist an der Traufkante des Sandwichelements unmittelbar nach unten abgebogen und führt von einer ersten (hinteren) Seitenwand um den Boden der wannenartigen Dachrinne herum zu einer zweiten (vorderen) Seitenwand. Die Dachrinne liegt damit quasi auf dem Bügel auf. Insbesondere erstreckt sich der Bügel nicht über die Rinnenöffnung der Dachrinne.

Aus der CH 98 970 A ist eine Aufhängevorrichtung für eine Dachrinne bekannt, die einen gebogenen Metallhaken aus einem Blechstreifen besitzt, in den die Dachrinne eingelegt ist, und der an einem gebäudeseitigen Ende eine Konsole aufweist, die an ein Traufbrett unter einer Dacheindeckung angenagelt werden kann, und der an einem anderen Ende eine Endlappen besitzt, der den äußeren umgebördelten Rand der Dachrinne umfasst. Ein weiterer Metallstreifen umgreift den Endlappen am äußeren umgebördelten Rand der Dachrinne und erstreckt sich über die Öffnung der Dachrinne zu einem Dachsparren unter der Dacheindeckung, an dem er festgenagelt wird.

Es ist eine Aufgabe der vorliegenden Erfindung, ein mit Regenrinne ausgestattetes Sandwichelement vorzusehen, das kostengünstig herstellbar ist, einfach zu montieren ist und sich in ästhetisch ansprechender Weise in die architektonische Gestaltung eines mit Sandwichelement gedeckten Baukörpers einfügt.

Zur Lösung bringt die Erfindung ein mit Regenrinne ausgestattetes Sandwichelement mit den Merkmalen des Patentanspruches 1 in Vorschlag. Bevorzugte Ausgestaltungen sind in den abhängigen Ansprüchen angegeben.

Die Erfindung betrifft demnach insbesondere ein Sandwichelement mit einer Regenrinne, wobei die Regenrinne einen länglichen Rinnenkörper mit einer ersten Seitenwand, die in einer Längsrichtung des Rinnenkörpers verläuft, mit einer der ersten Seitenwand in einem Abstand gegenüberliegenden zweiten Seitenwand und mit einem die ersten und zweiten Seitenwände verbindenden Bodenabschnitt, wobei zwischen den ersten und zweiten Seitenwänden eine Rinnenöffnung gebildet ist, über die Regenwasser in den Rinnenkörper gelangen kann, um darin gesammelt zu werden, und zumindest eine Montagehalterung zum Befestigen des Rinnenkörpers an einem Sandwichelement aufweist. Die zumindest eine Montagehalterung erstreckt sich von der ersten Seitenwand zumindest teilweise über die Rinnenöffnung, um den Rinnenkörper so an dem Sandwichelement anzubringen, dass die erste Seitenwand von einem Trauf- bzw. Randbereich des Sandwichelements so beabstandet ist, dass vom Trauf- bzw. Randbereich ablaufendes Wasser in die Rinnenöffnung gelangt.

Bei der Regenrinne definieren die erste Seitenwand und die zweite Seitenwand eine Höhenrichtung des Rinnenkörpers und die erste Seitenwand hat eine größere Höhe in der Höhenrichtung gemessen vom tiefsten Grund des Bodenabschnitts wie die zweite Seitenwand, so dass die erste Seitenwand im Anbauzustand an dem Sandwichelement den Trauf- bzw. Randbereich des Sandwichelements zumindest teilweise überdeckt.

Bei der Regenrinne weist ferner die zumindest eine Montagehalterung einen Befestigungsabschnitt zur Anbringung an einer Oberseite des Sandwichelements, und einen Verbindungsabschnitt, der den Befestigungsabschnitt mit der ersten Seitenwand des Rinnenkörpers kraftübertragend verbindet, auf.

Bei der Regenrinne weist sodann der Befestigungsabschnitt einen Mittelsteg, der annähernde eine Weite einer Oberseite einer Hochsicke oder einer Unterseite einer Tiefsicke des Sandwichelements hat, und eine seitliche Lasche oder ein Paar seitlicher Laschen, die in einem Winkel zu dem Mittelsteg so angeordnet ist/sind, dass sie dem Verlauf der Hochsicke oder der Tiefsicke des Sandwichelements annähernd entspricht/entsprechen, derart dass die Lasche/Laschen mit dem Mittelsteg auf die Oberseite der Hochsicke oder die Unterseite der Tiefsicke aufgesetzt werden können, auf, und wobei, in dem Fall, wenn das Paar seitlicher Laschen vorgesehen ist, diese über den Mittelsteg so miteinander verbunden sind, dass sie mit dem Mittelsteg die Oberseite der Hochsicke übergreifen oder in die Unterseite der Tiefsicke eingepasst sein können.

Die Montagehalterung ist ferner so gegenüber der Fläche der ersten Seitenwand abgewinkelt, dass sie sich in einer Verlängerung in der Richtung einer Dachneigung des Sandwichelements erstreckt.

Das erfindungsgemäße Sandwichelement mit Regenrinne bietet den Vorteil, dass mit einem einzigen Bauteil mehrere Funktionen im Bereich des Traufendes eines Sandwichelements realisiert werden, nämlich die der Regenrinne (Auffangen, Sammeln und Abtransport von Regenwasser durch den Rinnenkörper als solchen), die des Traufblechs (Verhindern des Austritts von Wasser zur Rückseite an der Unterseite des Sandwichelements durch die hintere oder zweite Seitenwand) und die des sog. Windleitblechs (Abdecken der Vorder- oder Stirnseite des Sandwichelements durch die vordere oder erste Seitenwand). Außerdem ist eine zuverlässige Befestigung der Regenrinne sowohl an der Oberseite als auch an der Unterseite des Sandwichelements durch die unterschiedlichen Höhen der ersten und zweiten Seitenwände des Rinnenkörpers in Verbindung mit der an der ersten oder vorderen Seitenwand angebrachten Montagehalterung, die die Rinnenöffnung übergreift und an der Oberseite des Sandwichelements angebracht ist, und dem zweiten Flansch der zweiten oder hinteren Seitenwand, der an der Unterseite des Sandwichelements angebracht ist, möglich.

Vorzugsweise setzten sich der Mittelsteg und/oder die Lasche oder Laschen über die Rinnenöffnung bis zur ersten Seitenwand fort, und sind an der ersten Seitenwand befestigt oder integral damit ausgebildet sind so dass sie den Verbindungsabschnitt bilden.

Vorzugsweise weist der Verbindungsabschnitt einen mit der ersten und der zweiten Seitenwand verbundenen Abschnitt auf, der sich brückenartig über die Rinnenöffnung erstreckt.

Vorzugsweise weist die erste Seitenwand einen ersten, in Längsrichtung des Rinnenkörpers verlaufenden Flansch auf, der die Rinnenöffnung in Längs- und Querrichtung zumindest teilweise überdeckt.

Vorzugsweise ist der erste Flansch des Rinnenkörpers integral als Teil der ersten Seitenwand ausgebildet.

Vorzugsweise ist die zumindest eine Montagehalterung an dem ersten Flansch befestigt oder integral damit ausgebildet.

Vorzugsweise ist die Montagehalterung eine plattenartige Verlängerung des ersten Flansches, die sich in der Längsrichtung des Rinnenkörpers über mehrere Sicken des Sandwichelements erstreckt.

Vorzugsweise weist die zweite Seitenwand einen zweiten Flansch auf, der so ausgebildet ist, dass er im Anbauzustand eine Unterseite des Sandwichelements übergreift, vorzugsweise an dieser anliegt, und an dieser befestigt werden kann.

Vorzugsweise erstreckt sich der zweite Flansch von der zweiten Seitenwand zur Außenseite des Rinnenkörpers.

Vorzugsweise ist der zweite Flansch integral als Teil der zweiten Seitenwand ausgebildet.

Vorzugsweise erstreckt sich die zumindest eine Montagehalterung von der ersten Seitenwand über die Rinnenöffnung und die zweite Seitenwand hinaus.

Vorzugsweise sind mehrere der zumindest einen Montagehalterung zum Befestigen des Rinnenkörpers an dem Sandwichelement in Längsrichtung des Rinnenkörpers beabstandet vorgesehen.

Vorzugsweise ist/sind die Montagehalterung/Montagehalterungen integral mit dem Rinnenkörper (10) ausgebildet und/oder der Rinnenkörper ist als Blech-Biegeteil ausgebildet und hat vorzugsweise einen polygonalen Querschnitt.

Vorzugsweise haben die Montagehalterung/Montagehalterungen einen Befestigungsabschnitt für ein Anbauteil, insbesondere ein Schneefangsystem, Laubschutz und/oder Vogelabwehrmittel.

Die Erfindung wird nun anhand mehrerer Ausführungsformen und weiterer, nichterfindungsgemäßer Beispiele zur Erläuterung von Merkmalen der Erfindung mit Bezug auf die beigefügten Zeichnungen beschrieben. Darin zeigen:
Fig. 1 eine perspektivische Ansicht einer Regenrinne nach einem ersten Beispiel;
Fig. 2 eine perspektivische Ansicht der Regenrinne von Fig. 1 im angebauten Zustand an einem Sandwichelement;
Fig. 3 eine Seitenansicht der Regenrinne von Fig. 2 in einem Querschnitt senkrecht zur Längsrichtung;
Fig. 4 eine perspektivische Ansicht einer Regenrinne nach einem zweiten Beispiel;
Fig. 5 eine perspektivische Ansicht der Regenrinne von Fig. 4 im angebauten Zustand an einem Sandwichelement;
Fig. 6 eine Seitenansicht der Regenrinne von Fig. 5 in einem Querschnitt senkrecht zur Längsrichtung;
Fig. 7 eine perspektivische Ansicht einer Regenrinne nach einem dritten Beispiel;
Fig. 8 eine perspektivische Ansicht der Regenrinne von Fig. 7 im angebauten Zustand an einem Sandwichelement;
Fig. 9 eine Seitenansicht der Regenrinne von Fig. 8 in einem Querschnitt senkrecht zur Längsrichtung;
Fig. 10 eine perspektivische Ansicht einer Regenrinne eines erfindungsgemäßen Sandwichelements nach einer ersten Ausführungsform;
Fig. 11 eine perspektivische Ansicht der Regenrinne von Fig. 10 im angebauten Zustand an einem Sandwichelement;
Fig. 12 eine Seitenansicht der Regenrinne von Fig. 11 in einem Querschnitt senkrecht zur Längsrichtung;
Fig. 13 eine perspektivische Ansicht einer Regenrinne nach einem vierten Beispiel;
Fig. 14 eine perspektivische Ansicht der Regenrinne von Fig. 13 im angebauten Zustand an einem Sandwichelement;
Fig. 15 eine Seitenansicht der Regenrinne von Fig. 14 in einem Querschnitt senkrecht zur Längsrichtung;
Fig. 16 eine perspektivische Ansicht einer Regenrinne eines erfindungsgemäßen Sandwichelements nach einer zweiten Ausführungsform;
Fig. 17 eine perspektivische Ansicht der Regenrinne von Fig. 16 im angebauten Zustand an einem Sandwichelement;
Fig. 18 eine Seitenansicht der Regenrinne von Fig. 17 in einem Querschnitt senkrecht zur Längsrichtung;
Fig. 19 eine perspektivische Ansicht einer Regenrinne nach einem fünften Beispiel im angebauten Zustand an einem Sandwichelement;
Fig. 20 eine perspektivische Ansicht einer Regenrinne nach einem sechsten Beispiel im angebauten Zustand an einem Sandwichelement; und
Fig. 21 eine Seitenansicht einer Regenrinne nach einem siebten Beispiel im angebauten Zustand an einem Sandwichelement.

Die Regenrinne 1 für Sandwichelemente S aller Ausführungsformen und Beispiele besitzt einen länglichen Rinnenkörper 10 mit einer ersten Seitenwand 11, die in einer Längsrichtung X des Rinnenkörpers 10 verläuft, und mit einer der ersten Seitenwand 11 in einem Abstand gegenüberliegenden zweiten Seitenwand 12. Im Anbauzustand an dem Sandwichelement S ist die erste Seitenwand weiter von dem Traufbereich entfernt als die zweite Seitenwand 12, wie in den Figuren dargestellt ist, die die Regenrinne jeweils im Anbauzustand zeigen.

Ein Bodenabschnitt 13 verbindet die erste Seitenwand 11 und die zweite Seitenwand 12 in der Längsrichtung X, so dass der Rinnenkörper eine konkave, wannenartige Form bildet und die zwischen den ersten und zweiten Seitenwänden 11,12 gebildete Rinnenöffnung 14 im Anbauzustand dem Bodenabschnitt gegenüber an der Oberseite angeordnet werden kann, so dass vom Traufbereich ablaufendes Regenwasser über die Rinnenöffnung 14 in den Rinnenkörper 10 gelangen kann, wo es gesammelt und abgeleitet werden kann.

Die Regenrinne 1 eines erfindungsgemäßen Sandwichelements weist ferner eine oder mehrere Montagehalterung/Montagehalterungen 20 zum Befestigen des Rinnenkörpers 10 an dem Sandwichelement S auf, wobei die Montagehalterung/Montagehalterungen integral mit dem Rinnenkörper 10 ausgebildet sein kann/können oder aber als separates/separate und hinsichtlich Form und Abmessungen auf den jeweiligen Rinnenkörper angepasstes Bauteil/Bauteile ausgeführt sein kann/können. Im Rahmen der folgenden Beschreibung wird stets nur auf eine einzelne Montagehalterung Bezug genommen, wobei davon mehrere in Abhängigkeit von den Längsabmessungen des Rinnenkörpers in Abständen in der Längsrichtung X vorgesehen sein können.

Entsprechend einem ersten Erfindungsgedanken, der in der ersten und zweiten Ausführungsform und in den zweiten bis vierten nicht erfindungsgemäßen Beispielen verwirklicht ist, definieren die erste Seitenwand 11 und die zweite Seitenwand 12 eine Höhenrichtung Z des Rinnenkörpers 10 und die erste Seitenwand 11 hat eine größere Höhe H₁ in der Höhenrichtung Z (gemessen vom tiefsten Grund des Bodenabschnitts 13) wie die zweite Seitenwand 12. Die unterschiedliche Höhenabmessung von erster - also im Anbauzustand weiter außen liegender Seitenwand - und zweiter Seitenwand näher am Traufbereich bewirkt, dass die erste Seitenwand 11 im Anbauzustand an dem Sandwichelement S parallel zu dem Trauf- bzw. Randbereich T des Sandwichelements S diesen von außen betrachtet zumindest teilweise, vorzugsweise ganz überdeckt. Die erforderliche Höhenabmessung der ersten Seitenwand 11 hängt zum einen von der Dicke bzw. Höhe des Sandwichelements, der Neigung des Dachs und der Anbauhöhe über dem Boden sowie zum anderen von der gewünschten Abdeckung ab. In jedem Fall wird durch die relativ zur zweiten Seitenwand größere Höhe der ersten Seitenwand ein im Querschnitt senkrecht zur Längsrichtung X unsymmetrisches Profil des Rinnenkörpers erreicht, das - im Vergleich zu im Querschnitt symmetrischen Rinnenprofilen im Stand der Technik - eine bessere optische Abdeckung des End- oder Traufbereichs von Sandwichelementen erreicht, zumal das Sandwichelement typischerweise in seiner gesamten Dicke über dem Rinnenkörper liegt. Ein weiterer Vorteil der erfindungsgemäßen Ausgestaltung mit höherer erster bzw. außenliegender Seitenwand besteht darin, dass auf der Oberseite des Sandwichelements mit einer gewissen Strömungsgeschwindigkeit zum Traufbereich hin ablaufendes Wasser nicht einfach über den Rinnenkörper hinausschießen kann sondern gegen die Innenseite der äußeren Seitenwand trifft und dann in den Rinnenkörper geleitet wird.

Entsprechend einem zweiten Erfindungsgedanken, der in den ersten bis vierten nicht erfindungsgemäßen Beispielen und der ersten und zweiten Ausführungsform verwirklicht ist, erstreckt sich die Montagehalterung 20 von der ersten Seitenwand 11 zumindest teilweise, vorzugsweise ganz brückenartig über die Rinnenöffnung 14, damit der Rinnenkörper 10 so an dem Sandwichelement S anzubringen ist, dass die erste Seitenwand 11 von dem Trauf- bzw. Randbereich T des Sandwichelements S so beabstandet ist, dass vom Trauf- bzw. Randbereich T ablaufendes Wasser frei in die Rinnenöffnung 14 gelangt bzw. abläuft. Der Rinnenkörper 10 ist damit von der Montagehalterung abgehängt, der damit als Obergurthalter bezeichnet werden kann, und er ist nicht von der Unterseite wie im Stand der Technik getragen. Neben einer verbesserten mechanischen Stabilität der Halterung erfordert die Montagehalterung eines erfindungsgemäßen Sandwichelements weniger Materialeinsatz, da die Halterung nicht um die Unterseite des Rinnenkörpers herumgreifen muss. Außerdem wird in einfacher Weise ein Kippen des Rinnenkörpers nach außen, weg von dem Traufbereich verhindert.

Vorzugsweise beträgt die Höhe H₁ der ersten Seitenwand 11 in der Höhenrichtung Z gemessen vom tiefsten Grund des Bodenabschnitts 13 mehr als 130%, weiter vorzugsweise mehr als 150%, weiter vorzugsweise mehr als 200% der Höhe H₂ der zweiten Seitenwand 12.

Die Montagehalterung 20 (bzw. die mehreren Montagehalterungen) zur Befestigung des Rinnenkörpers 10 am Traufbereich des Sandwichelements 20 ist/sind vorzugsweise mit den wesentlichen Bestandteilen integral mit dem Rinnenkörper 10 ausgebildet, kann aber auch als Ganzes oder in Teilen (z.B. in der Form des später beschriebenen Befestigungsabschnitts und des Verbindungsabschnitts) als separates Bauteil bzw. als separate Bauteile ausgebildet und mit dem Rinnenkörper lösbar (durch Schrauben) oder zumindest nicht ohne teilweise Zerstörung, d.h. unlösbar (durch eine Nietverbindung, eine Schweißverbindung, eine Falzverbindung) verbunden sein.

Die Montagehalterung umfasst einen Befestigungsabschnitt 21 zur Anbringung an einer Oberseite des Sandwichelements S, und einen Verbindungsabschnitt 22, der den Befestigungsabschnitt 21 mit dem Rinnenkörper 10, nämlich der ersten Seitenwand 11 desselben kraftübertragend verbindet. Der Befestigungsabschnitt 21 umfasst einen Mittelsteg 23, der annähernde eine Weite eines oberen Endes einer Hochsicke HS des Sandwichelements S hat, um auf diese aufgelegt zu werden, und erfindungsgemäß eine seitliche Lasche 24 oder ein Paar seitlicher Laschen 24, die in einem Winkel zu dem Mittelsteg 23 und abwärts abgebogen so angeordnet ist/sind, dass sie dem Verlauf der Hochsicke HS des Sandwichelements S annähernd entspricht/entsprechen, derart dass die Lasche/Laschen 24 mit dem Mittelsteg 23 auf die Oberseite der Hochsicke HS aufgesetzt werden können. In dem Fall, wenn das Paar seitlicher Laschen 24 vorgesehen ist, sind diese über den Mittelsteg 23 so miteinander verbunden, dass sie ein nach unten geöffnetes V- oder U-Profil bilden, bei dem der Mittelsteg 23 und die seitlichen Laschen 24 die Oberseite der Hochsicke und teilweise deren Flanken brücken- oder zangenartig übergreifen können (siehe Fig. 10/11, 16-18). In dieser Ausgestaltung ist die Regenrinne in der Querrichtung des Sandwichelements sicher auf der Hochsicke fixiert, die Befestigung am Sandwichelement erfordert keine durch das Sandwichelement reichende Schrauben, weil Schrauben in verschiedenen Richtungen durch die Laschen und den Mittelsteg eingesetzt werden können, und die Montagehalterung besitzt eine hohe Formstabilität.

In einer Variante kann der Mittelsteg auch auf den Grund zwischen zwei benachbarten Hochsicken HS (also auf den Grund der Tiefsicke TS) aufgelegt werden (siehe Fig. 4-6) und in einer anderen Variante (nicht gezeigt) kann eine oder ein Paar von Laschen seitlich an dem Mittelsteg aufwärts gebogen vorgesehen sein, um an den seitlichen Flanken der zu der Tiefsicke benachbarten Hochsicken HS anzuliegen, also in den Querschnitt der Tiefsicke TS eingepasst zu sein. In einer der Fig. 5 ähnlichen aber nicht in den Figuren gezeigten Variante kann der Mittelsteg (ohne seitliche Laschen) auch auf die Oberseite der Hochsicke HS aufgelegt sein.

Der Mittelsteg 23 und/oder die Lasche oder Laschen 24 können sich über die Rinnenöffnung 14 bis zur ersten Seitenwand 11 fortsetzen, an der ersten Seitenwand 11 befestigt oder integral damit ausgebildet sein und damit den Verbindungsabschnitt 22 bilden (siehe Fig. 16-18). Diese Variante ist für die integrale Ausbildung besonders vorteilhaft und besitzt eine gute Festigkeit gegenüber Biege- und Torsionsbelastungen. Die Montagehalterung 20 kann sich von der ersten Seitenwand 11 über die Rinnenöffnung 14 und die zweite Seitenwand 12 hinaus erstrecken (siehe Fig. 1-3), sie kann aber - im Querschnitt betrachtet -auch von der ersten Seitenwand nur über einen Teil der Rinnenöffnung in Richtung der weiten Seitenwand vorstehen, wenn, wie in Fig. 3 bis 18 gezeigt, die zweite Seitenwand so weit von dem Traufende des Sandwichelements an der Unterseite desselben zurückversetzt ist, dass die Montagehalterung an der Oberseite des Sandwichelements im Traufbereichs befestigt werden kann.

In einer weiteren, nicht gezeigten Variante kann der Verbindungsabschnitt 22 einen sowohl mit der ersten als auch der zweiten Seitenwand 11,12 verbundenen Abschnitt aufweisen, der sich brückenartig über die Rinnenöffnung 14 erstreckt. Bei dieser Ausgestaltung ist die Formstabilität des Rinnenkörpers, insbesondere der beiden Seitenwände zueinander verbessert.

Vorzugsweise besitzt die erste Seitenwand 11 einen ersten, in der Längsrichtung X des Rinnenkörpers 10 verlaufenden Flansch 15, der die Rinnenöffnung 14 in Längs- und Querrichtung X,Y zumindest teilweise überdeckt und der vorzugsweise integral als Teil der ersten Seitenwand 11 ausgebildet ist, indem er entlang der Längsrichtung als ein Randstreifen der Seitenwand von dieser zu der Innenseite des Rinnenkörpers abgebogen ist (siehe Fig. 13-18). Der Flansch 15 verbessert die Formstabilität des Rinnenkörpers und verhindert ein Herausströmen von Genwasser zur Vorderseite.

Die Montagehalterung/Montagehalterungen kann/können als separates Bauteil beispielsweise über Schrauben, Niete und/oder Klebe- oder Schweiß- oder Falzverbindungen an dem ersten Flansch 15 befestigt sein (siehe Fig. 16-18) oder ganz oder teilweise integral damit ausgebildet sein (siehe Fig. 13-15).

Vorzugsweise weist auch die zweite Seitenwand 12 einen zweiten Flansch 16 auf, der so ausgebildet ist, dass er im Anbauzustand eine Unterseite des Sandwichelements (S) übergreift, indem er vorzugsweise integral als Teil der zweiten Seitenwand 12 ausgebildet ist, der entlang der Längsrichtung als ein Randstreifen der Seitenwand von dieser zu der Außenseite des Rinnenkörpers 10 abgebogen ist, und vorzugsweise an der Unterseite des Sandwichelements S anliegt, und an dieser über geeignete Befestigungsmittel wie Klebemittel und/oder Schrauben 27 oder Niete oder Befestigungsklammern oder selbst bohrende Schrauben befestigt werden kann (siehe Fig. 7-18, insbesondere Fig. 9, 15, 18). Der zweite Flansch kann hierfür ggf. vordefinierte Bohrungen und/oder Markierungen aufweisen.

In einer nicht gezeigten Variante kann der zweite Flansch auch zu der Innenseite des Rinnenkörpers abgebogen sein, beispielsweise wenn die zweite Seitenwand so weit von der ersten Seitenwand beabstandet ist, dass sie von dem Traufende des Sandwichelements ausreichend weit zurückversetzt ist, dass der zur Innenseite abstehende zweite Flansch immer noch an der Unterseite des Sandwichelements anliegen und daran befestigt werden kann.

An der zum Sandwichelement weisenden Oberfläche des zweiten Flansches 16, die an der Unterseite des Sandwichelements zu befestigen ist, kann über der gesamten Länge des Rinnenkörpers in der Längsrichtung X ein Dichtmaterial, vorzugsweise in Form einer Dichtungsmateriallage, beispielsweise eines Dichtgummistreifens, angeordnet, vorzugsweise angeklebt sein, um in Anbauzustand einen Wasseraustritt aus dem Rinnenkörper zur Rückseite (beispielsweise durch Kapillarwirkung zwischen dem Flansch und der Unterseite des Sandwichelements) zu verhindern.

Gemäß einer weiteren Variante nach einem fünften nicht erfindungsgemäßen Beispiel, die in Fig. 19 gezeigt ist, kann die Montagehalterung 20a als streifenartiger Bügel oder eine Klammer ausgebildet sein und den Querschnitt des Rinnenkörpers (10) an der Außenseite umgreifen. An einem Endabschnitt des Bügels ist der Befestigungsabschnitt 21 zur Befestigung an der Oberseite des Sandwichelements S ähnlich wie bei dem Beispiel der Fig. 2 vorgesehen und an dem anderen Endabschnitt ist ein weiterer Befestigungsabschnitt 26 zur Befestigung an der Unterseite des Sandwichelements S ähnlich dem zuvor beschriebenen zweiten Flansch der zweiten Seitenwand vorgesehen und in entsprechenden Richtungen abgebogen. Die Befestigung der Montagehalterung 20a an dem Sandwichelement erfolgt wie bei den anderen Ausführungsformen und Beispielen beschrieben wurde. Zur Fixierung kann die Montagehalterung wie in der Fig. 19 angedeutet auch über eine oder mehrere Schrauben oder Niete an dem Rinnenkörper befestigt sein. Die Montagehalterung 20a kann bei dieser Variante auch aus zwei Teilen, die nicht direkt miteinander verbunden, sondern beide an dem Rinnenkörper befestigt sind, ausgebildet sein. Obwohl nicht gezeigt kann auch bei dieser Variante ein in Längsrichtung X des Rinnenkörpers 10 verlaufender Flansch vorgesehen sein, der an der Oberseite der ersten Seitenwand zur Öffnung des Rinnenkörpers bzw. zur zweiten Seitenwand hin abgebogen ist. Der bei anderen Varianten an der zweiten Seitenwand 12 vorgesehene zweite Flansch kann ebenfalls vorgesehen sein, obwohl er zumindest für die Befestigung des Rinnenkörpers am Sandwichelement entbehrlich ist.

Gemäß einer weiteren Variante nach einem sechsten nicht erfindungsgemäßen Beispiel, die in Fig. 20 gezeigt ist, kann die Montagehalterung 20 eine plattenartige Verlängerung 15a des ersten Flansches 15 bilden, die sich im angebauten Zustand an einem Sandwichelement in der Längsrichtung X des Rinnenkörpers 10 über mehrere Hoch- und Tiefsicken HS,TS des Sandwichelements S erstreckt. Die plattenartige Verlängerung 15a des ersten Flansches 15 kann integral als Teil des Flansches ausgebildet sein, indem dessen Breite in der Querrichtung Y vergrößert wird, bis er den Traufbereich das Sandwichelements an der Oberseite ausreichend weit überlappt, dass eine Befestigung mit Befestigungsmitteln (Schrauben, Niete oder dgl.) möglich ist, oder sie kann als separates plattenartiges Element mit dem ersten Flansch 15 verbunden sein. Auch bei dieser Version ist das Ablaufen des Regenwassers in den Rinnenkörper durch die tiefer liegenden Tiefsicken TS des Sandwichelements gewährleistet, während gleichzeitig verhindert wird, dass größere Fremdkörper (z.B. Äste, Blätter oder Schnee) in den Rinnenkörper gelangen und den Ablauf des Regenwassers behindern. Diese Variant ist daher insofern besonders vorteilhaft, als dass sie diese weitere Schutzfunktion in dem Bauteil integriert.

Die Fig. 21 zeigt in einer Seitenansicht eine weitere Variante nach einem siebten nicht erfindungsgemäßen Beispiel im angebauten Zustand an einem Sandwichelement. Bei dieser Variante, die auf alle anderen Ausführungsformen und Beispiele auch angewandt werden kann, ist die erste Seitenwand 11 relativ zu der Montagehalterung 20 so angeordnet, dass sie im angebauten Zustand etwa parallel zu der Stirnseite des Sandwichelements S liegt. Dazu ist die Montagehalterung 20 (hier beispielhaft in Form der integralen streifen- oder plattenartigen Verlängerung 15a des ersten Flansches 15 an der Oberseite der ersten Seitenwand 11 wie bei der Variante der Fig. 20) so gegenüber der Fläche der ersten Seitenwand abgewinkelt, dass sie sich in der Verlängerung in der Richtung der Dachneigung erstreckt. Die Höhe H1 der ersten Seitenwand wird auch hier ausgehend vom Grund des Rinnenkörpers 10 gemessen und sie ist größer als die Höhe H2 der zweiten Seitenwand 12, welche hier nur durch einen vom Grund nach oben gekrümmten oder gebogenen Seitenstreifen gebildet ist (auch der untere Teil der ersten Seitenwand 11 umfasst einen derartigen vom Grund nach oben gekrümmten oder gebogenen Seitenstreifen). Die Seitenwände können auch hier im Wesentlichen rechtwinklig von einem ebenen Bodenabschnitt aufwärts abgebogen sein, um einen im Querschnitt annähernd U-förmigen Rinnenkörper zu bilden. Die Befestigung an der Unterseite des Sandwichelements erfolgt über einen zweiten Flansch 16 an der Oberseite der zweiten Seitenwand 12 und die Befestigung an der Oberseite des Sandwichelements erfolgt über die als Montagehalterung 20 dienende plattenartigen Verlängerung 15a des ersten Flansches 15.

Bei Sandwichelementen S gemäß der Erfindung, ist die Regenrinne 1, also der Rinnenkörper und die Montagehalterung, insbesondere bei der Ausgestaltung als integrales Bauteil aber auch bei Ausgestaltung dieser Komponenten als separate Bauteile, als Blech-Biegeteil(e) ausgebildet. Fertigungstechnisch von Vorteil ist dabei die Ausbildung der jeweiligen Profile mit einem polygonalen Querschnitt, wobei Teilbereiche, beispielsweise der untere Teil des Rinnenkörpers, auch in gekrümmter Form oder in Bogenform ausgebildet sein können (siehe Fig. 10-15, 20 und 21).

In weiteren, nicht gezeigten Varianten kann die Montagehalterung 20 einen integral angeformten oder daran befestigten Befestigungsabschnitt 25 für ein weiteres externes Anbauteil, insbesondere ein Schneefangsystem, einen Laubschutz und/oder Vogelabwehrmittel haben. Mit dieser Ausgestaltung sind mehrere Funktionen in der Regenrinne vereinigt und die Montagezeit ist entsprechend verringert.

Die verschiedenen Varianten des Rinnenkörpers und der Montagehalterung können in Varianten, die nicht als Ausführungsformen oder Beispiele gezeigt sind, kombiniert, innerhalb der in den Ansprüchen festgelegten Grenzen.

Die Erfindung betrifft ein Sandwichelement nach Anspruch 1, insbesondere ein Sandwichelement, an dem eine Regenrinne so angebaut ist, dass die erste Seitenwand der Regenrinne den Trauf- oder Randbereich des Sandwichelements zumindest teilweise, vorzugsweise ganz überdeckt.

## Patentansprüche

1. Ein Sandwichelement (S), an dem eine Regenrinne (1) angebaut ist, wobei die Regenrinne (1) aufweist:
einen länglichen Rinnenkörper (10) mit einer ersten Seitenwand (11), die in einer Längsrichtung (X) des Rinnenkörpers (10) verläuft, mit einer der ersten Seitenwand (11) in einem Abstand gegenüberliegenden zweiten Seitenwand (12) und mit einem die ersten und zweiten Seitenwände (11,12) verbindenden Bodenabschnitt (13), wobei zwischen den ersten und zweiten Seitenwänden (11,12) eine Rinnenöffnung (14) gebildet ist, über die Regenwasser in den Rinnenkörper (10) gelangen kann, um darin gesammelt zu werden, und
zumindest eine Montagehalterung (20) mit der der Rinnenkörper (10) an dem Sandwichelement (S) befestigt ist,
wobei sich die zumindest eine Montagehalterung (20) von der ersten Seitenwand (11) zumindest teilweise über die Rinnenöffnung (14) erstreckt, um den Rinnenkörper (10) so an dem Sandwichelement (S) anzubringen, dass die erste Seitenwand (11) von einem Trauf- bzw. Randbereich (T) des Sandwichelements (S) so beabstandet ist, dass vom Trauf- bzw. Randbereich (T) ablaufendes Wasser in die Rinnenöffnung (14) gelangt,
wobei die erste Seitenwand (11) und die zweite Seitenwand (12) eine Höhenrichtung (Z) des Rinnenkörpers (10) definieren und die erste Seitenwand (11) eine größere Höhe (H₁) in der Höhenrichtung (Z) gemessen vom tiefsten Grund des Bodenabschnitts (13) hat wie die zweite Seitenwand (12), so dass die erste Seitenwand (11) im Anbauzustand an dem Sandwichelement (S) den Trauf- bzw. Randbereich (T) des Sandwichelements (S) zumindest teilweise, vorzugsweise ganz überdeckt, und
wobei die zumindest eine Montagehalterung (20) aufweist:
einen Befestigungsabschnitt (21) der an einer Oberseite des Sandwichelements (S) angebracht ist, und
einen Verbindungsabschnitt (22), der den Befestigungsabschnitt (21) mit der ersten Seitenwand (11) des Rinnenkörpers (10) kraftübertragend verbindet,
wobei der Befestigungsabschnitt (21) aufweist:
einen Mittelsteg (23), der annähernde eine Weite einer Oberseite einer Hochsicke (HS) oder einer Unterseite einer Tiefsicke (TS) des Sandwichelements (S) hat, und
eine seitliche Lasche (24) oder ein Paar seitlicher Laschen (24), die in einem Winkel zu dem Mittelsteg (23) so angeordnet ist/sind, dass sie dem Verlauf der Hochsicke (HS) oder der Tiefsicke (TS) des Sandwichelements (S) annähernd entspricht/entsprechen, derart dass die Lasche/Laschen (24) mit dem Mittelsteg (23) auf die Oberseite der Hochsicke (HS) oder die Unterseite der Tiefsicke (TS) aufgesetzt sind,
wobei, in dem Fall, wenn das Paar seitlicher Laschen (24) vorgesehen ist, diese über den Mittelsteg (23) so miteinander verbunden sind, dass sie mit dem Mittelsteg (23) die Oberseite der Hochsicke (HS) übergreifen oder in die Unterseite der Tiefsicke (TS) eingepasst sind, und
wobei die Montagehalterung (20) so gegenüber der Fläche der ersten Seitenwand (11) abgewinkelt ist, dass sie sich in einer Verlängerung in der Richtung einer Dachneigung des Sandwichelements (S) erstreckt.

2. Sandwichelement (2) mit Regenrinne (1) gemäß Anspruch 1, wobei sich der Mittelsteg (23) und/oder die Lasche oder Laschen (24) über die Rinnenöffnung (14) bis zur ersten Seitenwand (11) fortsetzen, an der ersten Seitenwand (11) befestigt oder integral damit ausgebildet sind und damit den Verbindungsabschnitt (22) bilden.

3. Sandwichelement (S) mit Regenrinne (1) gemäß Anspruch 1, wobei der Verbindungsabschnitt (22) einen mit der ersten und der zweiten Seitenwand (11,12) verbundenen Abschnitt aufweist, der sich brückenartig über die Rinnenöffnung (14) erstreckt.

4. Sandwichelement (S) mit Regenrinne (1) gemäß einem der Ansprüche 1 bis 3, wobei die erste Seitenwand (11) einen ersten, in Längsrichtung (X) des Rinnenkörpers (10) verlaufenden Flansch (15) aufweist, der die Rinnenöffnung (14) in Längs- und Querrichtung (X,Y) zumindest teilweise überdeckt.

5. Sandwichelement (S) mit Regenrinne (1) gemäß Anspruch 4, wobei der erste Flansch (15) des Rinnenkörpers (10) integral als Teil der ersten Seitenwand (11) ausgebildet ist.

6. Sandwichelement (S) mit Regenrinne (1) gemäß Anspruch 4 oder 5, wobei die zumindest eine Montagehalterung (20) an dem ersten Flansch (15) befestigt oder integral damit ausgebildet ist.

7. Sandwichelement (S) mit Regenrinne (1) gemäß Anspruch 6, wobei die Montagehalterung eine plattenartige Verlängerung (15a) des ersten Flansches (15) ist, die sich in der Längsrichtung (X) des Rinnenkörpers (10) über mehrere Sicken (TS,HS) des Sandwichelements (S) erstreckt.

8. Sandwichelement (S) mit Regenrinne (1) gemäß einem der Ansprüche 1 bis 7, wobei die zweite Seitenwand (12) einen zweiten Flansch (16) aufweist, der so ausgebildet ist, dass er im Anbauzustand eine Unterseite des Sandwichelements (S) übergreift, vorzugsweise an dieser anliegt, und an dieser befestigt ist.

9. Sandwichelement (S) mit Regenrinne (1) gemäß Anspruch 8, wobei der zweite Flansch (16) sich von der zweiten Seitenwand (12) zur Außenseite des Rinnenkörpers (10) erstreckt.

10. Sandwichelement (S) mit Regenrinne (1) gemäß Anspruch 8 oder 9, wobei der zweite Flansch (16) integral als Teil der zweiten Seitenwand (12) ausgebildet ist.

11. Sandwichelement (S) mit Regenrinne (1) gemäß einem der Ansprüche 1 bis 10, wobei sich die zumindest eine Montagehalterung (20) von der ersten Seitenwand (11) über die Rinnenöffnung (14) und die zweite Seitenwand (12) hinaus erstreckt

12. Sandwichelement (S) mit Regenrinne (1) gemäß einem der Ansprüche 1 bis 11,
wobei mehrere der zumindest einen Montagehalterung (20;20a) zum Befestigen des Rinnenkörpers (10) an dem Sandwichelement (S) in Längsrichtung (X) des Rinnenkörpers (10) beabstandet vorgesehen sind.

13. Sandwichelement (S) mit Regenrinne (1) gemäß einem der Ansprüche 1 bis 12,
wobei die Montagehalterung/Montagehalterungen (20) integral mit dem Rinnenkörper (10) ausgebildet ist/sind und/oder der Rinnenkörper (10) als Blech-Biegeteil ausgebildet ist und vorzugsweise einen polygonalen Querschnitt hat, und/oder die Montagehalterung/Montagehalterungen (20;20a) einen Befestigungsabschnitt (25) für ein Anbauteil, insbesondere ein Schneefangsystem, Laubschutz und/oder Vogelabwehrmittel, haben.

14. Sandwichelement (S) mit Regenrinne (1) gemäß einem der Ansprüche 1 bis 13,
wobei die erste Seitenwand (11) relativ zu der Montagehalterung (20) so angeordnet ist, dass sie etwa parallel zu einer Stirnseite des Sandwichelements (S) liegt.

## Claims

1. A sandwich element (S) to which a rain gutter (1) is attached, wherein the rain gutter (1) comprises:
an elongated gutter body (10) with a first side wall (11) extending in a longitudinal direction (X) of the gutter body (10), a second side wall (12) opposite to and spaced apart from the first side wall (11), and a bottom section (13) connecting the first and second side walls (11,12), wherein a gutter opening (14) is formed between the first and second side walls (11,12), through which rainwater can enter the gutter body (10) to be collected therein, and
at least one mounting bracket (20) through which the gutter body (10) is fastened to the sandwich element (S),
wherein the at least one mounting bracket (20) extends from the first side wall (11) at least partially over the gutter opening (14) in order to attach the gutter body (10) to the sandwich element (S) in such a way that the first side wall (11) is spaced apart from an eaves or edge area (T) of the sandwich element (S) so that water running off the eaves or edge area (T) enters the gutter opening (14),
wherein the first side wall (11) and the second side wall (12) define a height direction (Z) of the gutter body (10) and the first side wall (11) has a greater height (H₁) in the height direction (Z) measured from the deepest bottom of the bottom section (13) than the second side wall (12), so that the first side wall (11) at least partially, preferably completely, covers the eaves or edge area (T) of the sandwich element (S) when attached to the sandwich element (S), and
wherein the at least one mounting bracket (20) comprises:
a fastening section (21) which is attached to an upper side of the sandwich element (S), and a connecting section (22) which connects the fastening section (21) to the first side wall (11) of the gutter body (10) in a force-transmitting manner,
wherein the fastening section (21) comprises:
a center web (23) having approximately a width of an upper side of a raised flange or bead (HS) or of a lower side of a recessed flange or bead (TS) of the sandwich element (S), and
a lateral tab (24) or a pair of lateral tabs (24) arranged at an angle to the center web (23) such that it/they approximately corresponds/correspond to the course of the raised flange (HS) or the recessed flange (TS) of the sandwich element (S) such that the tab/tabs (24) are placed with the center web (23) on the top side of the raised flange (HS) or the bottom side of the recessed flange (TS),
wherein, in the case where the pair of lateral tabs (24) is provided, they are connected to each other via the center web (23) in such a way that they straddle the top side of the raised flange (HS) with the center web (23) or are fitted into the bottom side of the recessed flange (TS), and
wherein the mounting bracket (20) is angled relative to the surface of the first side wall (11) such that it extends in an extension in the direction of a roof slope of the sandwich element (S).

2. Sandwich element (2) with rain gutter (1) according to claim 1, wherein the center web (23) and/or the tab or tabs (24) extend over the gutter opening (14) to the first side wall (11), are attached to the first side wall (11) or are formed integrally therewith, thereby forming the connecting section (22).

3. Sandwich element (S) with rain gutter (1) according to claim 1, wherein the connecting section (22) has a section connected to the first and second side walls (11,12) which extends like a bridge over the gutter opening (14).

4. Sandwich element (S) with rain gutter (1) according to one of claims 1 to 3, wherein the first side wall (11) has a first flange (15) extending in the longitudinal direction (X) of the gutter body (10), which at least partially covers the gutter opening (14) in the longitudinal and transverse directions (X,Y).

5. Sandwich element (S) with rain gutter (1) according to claim 4, wherein the first flange (15) of the gutter body (10) is integrally formed as part of the first side wall (11).

6. Sandwich element (S) with rain gutter (1) according to claim 4 or 5, wherein the at least one mounting bracket (20) is attached to the first flange (15) or is formed integrally therewith.

7. Sandwich element (S) with rain gutter (1) according to claim 6, wherein the mounting bracket is a plate-like extension (15a) of the first flange (15) which extends in the longitudinal direction (X) of the gutter body (10) over several flanges or beads (TS,HS) of the sandwich element (S).

8. Sandwich element (S) with rain gutter (1) according to one of claims 1 to 7, wherein the second side wall (12) has a second flange (16) which is designed such that, when installed, it overlaps a lower side of the sandwich element (S), preferably rests against it, and is fastened to it.

9. Sandwich element (S) with rain gutter (1) according to claim 8, wherein the second flange (16) extends from the second side wall (12) to the outside of the gutter body (10).

10. Sandwich element (S) with rain gutter (1) according to claim 8 or 9, wherein the second flange (16) is integrally formed as part of the second side wall (12).

11. Sandwich element (S) with rain gutter (1) according to one of claims 1 to 10, wherein the at least one mounting bracket (20) extends from the first side wall (11) beyond the gutter opening (14) and the second side wall (12).

12. Sandwich element (S) with rain gutter (1) according to one of claims 1 to 11, wherein a plurality of the at least one mounting bracket (20; 20a) for fastening the gutter body (10) to the sandwich element (S) are provided spaced apart in the longitudinal direction (X) of the gutter body (10).

13. Sandwich element (S) with rain gutter (1) according to one of claims 1 to 12, wherein the mounting bracket/brackets (20) is/are integrally formed with the gutter body (10) and/or the gutter body (10) is formed as a sheet metal bending part and preferably has a polygonal cross-section, and/or the mounting bracket/brackets (20;20a) has/have a fastening section (25) for an attachment part, in particular a snow guard system, leaf guard and/or bird repellent.

14. Sandwich element (S) with rain gutter (1) according to one of claims 1 to 13, wherein the first side wall (11) is arranged relative to the mounting bracket (20) so that it lies approximately parallel to an end face of the sandwich element (S).

## Revendications

1. Élément en sandwich (S), sur lequel est montée une gouttière (1), la gouttière (1) présentant :
un corps de gouttière allongé (10) avec une première paroi latérale (11) qui s'étend dans une direction longitudinale (X) du corps de gouttière (10), avec une deuxième paroi latérale (12) opposée à la première paroi latérale (11) à une distance et avec une section de fond (13) reliant les première et deuxième parois latérales (11, 12), une ouverture de gouttière (14) étant formée entre les première et deuxième parois latérales (11, 12), par l'intermédiaire de laquelle de l'eau de pluie peut parvenir dans le corps de gouttière (10) pour y être collectée, et
au moins un support de montage (20) avec lequel le corps de gouttière (10) est fixé à l'élément en sandwich (S),
l'au moins un support de montage (20) s'étendant depuis la première paroi latérale (11) au moins en partie au-dessus de l'ouverture de gouttière (14) afin de disposer le corps de gouttière (10) sur l'élément en sandwich (S) de telle sorte que la première paroi latérale (11) soit espacée d'une zone d'égout ou de bordure (T) de l'élément en sandwich (S) de telle sorte que l'eau s'écoulant de la zone d'égout ou de bordure (T) parvienne dans l'ouverture de gouttière (14),
la première paroi latérale (11) et la deuxième paroi latérale (12) définissant une direction de hauteur (Z) du corps de gouttière (10) et la première paroi latérale (11) ayant une hauteur (H₁) plus grande dans la direction de hauteur (Z), mesurée à partir de la base la plus profonde de la section de fond (13), que la deuxième paroi latérale (12), de telle sorte que la première paroi latérale (11), à l'état monté sur l'élément en sandwich (S), recouvre au moins partiellement, de préférence entièrement, la zone d'égout ou de bordure (T) de l'élément en sandwich (S), et
l'au moins un support de montage (20) présentant :
une section de fixation (21) qui est disposée sur un côté supérieur de l'élément en sandwich (S), et
une section de liaison (22) qui relie la section de fixation (21) à la première paroi latérale (11) du corps de gouttière (10) en transmettant la force,
la section de fixation (21) présentant :
une entretoise centrale (23) ayant approximativement une largeur d'un côté supérieur d'une moulure haute (HS) ou d'un côté inférieur d'une moulure basse (TS) de l'élément en sandwich (S), et
une patte latérale (24) ou une paire de pattes latérales (24) agencées selon un angle par rapport à l'entretoise centrale (23) de manière à correspondre approximativement au tracé de la moulure haute (HS) ou de la moulure basse (TS) de l'élément en sandwich (S) de telle sorte que la patte/les pattes (24) soient placées avec l'entretoise centrale (23) sur le côté supérieur de la moulure haute (HS) ou sur le côté inférieur de la moulure basse (TS),
dans le cas où la paire de pattes latérales (24) est prévue, celles-ci étant reliées entre elles par l'intermédiaire de l'entretoise centrale (23) de manière à recouvrir avec l'entretoise centrale (23) le côté supérieur de la moulure haute (HS) ou à s'encastrer dans le côté inférieur de la moulure basse (TS), et
le support de montage (20) étant coudé par rapport à la surface de la première paroi latérale (11) de manière à s'étendre dans un prolongement dans la direction d'une pente de toit de l'élément en sandwich (S).

2. Élément en sandwich (2) avec gouttière (1) selon la revendication 1, l'entretoise centrale (23) et/ou la patte ou les pattes (24) se prolongeant au-dessus de l'ouverture de gouttière (14) jusqu'à la première paroi latérale (11), étant fixées à la première paroi latérale (11) ou étant réalisées d'un seul tenant avec celle-ci, et formant ainsi la section de liaison (22).

3. Élément en sandwich (S) avec gouttière (1) selon la revendication 1, la section de liaison (22) présentant une section reliée à la première et à la deuxième paroi latérale (11, 12), qui s'étend à la manière d'un pont au-dessus de l'ouverture de gouttière (14).

4. Élément en sandwich (S) avec gouttière selon l'une quelconque des revendications 1 à 3, la première paroi latérale (11) présentant une première bride (15) qui s'étend dans la direction longitudinale (X) du corps de gouttière (10), qui recouvre au moins partiellement l'ouverture de gouttière (14) dans les directions longitudinale et transversale (X, Y).

5. Élément en sandwich (S) avec gouttière (1) selon la revendication 4, la première bride (15) du corps de gouttière (10) étant formée d'un seul tenant en tant que partie de la première paroi latérale (11).

6. Élément en sandwich (S) avec gouttière (1) selon la revendication 4 ou 5, l'au moins un support de montage (20) étant fixé à la première bride (15) ou réalisé d'un seul tenant avec celle-ci.

7. Élément en sandwich (S) avec gouttière (1) selon la revendication 6, le support de montage étant un prolongement de type plaque (15a) de la première bride (15), qui s'étend dans la direction longitudinale (X) du corps de gouttière (10) au-dessus de plusieurs moulures (TS, HS) de l'élément en sandwich (S).

8. Élément en sandwich (S) avec gouttière (1) selon l'une quelconque des revendications 1 à 7, la deuxième paroi latérale (12) présentant une deuxième bride (16) qui est réalisée de manière à recouvrir, à l'état monté, un côté inférieur de l'élément en sandwich (S), de préférence à s'appuyer contre celui-ci, et à être fixée à celui-ci.

9. Élément en sandwich (S) avec gouttière (1) selon la revendication 8, la deuxième bride (16) s'étendant de la deuxième paroi latérale (12) vers le côté extérieur du corps de gouttière (10).

10. Élément en sandwich (S) avec gouttière (1) selon la revendication 8 ou 9, la deuxième bride (16) étant réalisée d'un seul tenant en tant que partie de la deuxième paroi latérale (12).

11. Élément en sandwich (S) avec gouttière (1) selon l'une quelconque des revendications 1 à 10, l'au moins un support de montage (20) s'étendant depuis la première paroi latérale (11) au-dessus de l'ouverture de gouttière (14) et de la deuxième paroi latérale (12).

12. Élément en sandwich (S) avec gouttière (1) selon l'une quelconque des revendications 1 à 11, plusieurs de l'au moins un support de montage (20 ; 20a) étant prévus pour fixer le corps de gouttière (10) à l'élément en sandwich (S) à distance dans la direction longitudinale (X) du corps de gouttière (10).

13. Élément en sandwich (S) avec gouttière (1) selon l'une quelconque des revendications 1 à 12, le support de montage/les supports de montage (20) étant réalisés d'un seul tenant avec le corps de gouttière (10) et/ou le corps de gouttière (10) étant réalisé sous forme de pièce pliée en tôle et ayant de préférence une section transversale polygonale, et/ou le support de montage/les supports de montage (20 ; 20a) ayant une section de fixation (25) pour un élément rapporté, notamment un système pare-neige, une protection contre les feuilles et/ou un dispositif anti-oiseaux.

14. Élément en sandwich (S) avec gouttière (1) selon l'une quelconque des revendications 1 à 13, la première paroi latérale (11) étant agencée par rapport au support de montage (20) de manière à être approximativement parallèle à un côté frontal de l'élément en sandwich (S).
